# EUROPÄISCHE PATENTSCHRIFT

(11) **EP 2 038 555 B1**
(45) Veröffentlichungstag und Bekanntmachung des Hinweises auf die Patenterteilung: **27.10.2010**
(21) Anmeldenummer: 07722510.0
(22) Anmeldetag: 05.06.2007
(51) Int. Cl.: F04C 18/344, F04C 28/28

(54) **FLÜGELZELLENPUMPE**
VANE CELL PUMP
POMPE À PALETTES

(30) Priorität: 07.06.2006 DE 102006026376
(43) Veröffentlichungstag der Anmeldung: 25.03.2009
(73) Patentinhaber: ixetic Hückeswagen GmbH, 42499 Hückeswagen (DE)
(72) Erfinder: KUPCERIC, Mirko, 42897 Remscheid (DE)
(86) Internationale Anmeldenummer: PCT/DE2007/000997
(87) Internationale Veröffentlichungsnummer: WO 2007/140759

(56) Entgegenhaltungen:
- WO-A-2006/056162
- DE-C- 938 405
- FR-A1- 2 845 435
- US-A- 1 114 046

## Beschreibung

Die Erfindung betrifft eine Flügelzellenpumpe, insbesondere eine Monoflügelvakuumpumpe, mit einem Rotor, der um eine Drehachse drehbar in einem Gehäuse angeordnet ist und mindestens einen Flügel aufweist, der einen Arbeitsraum in dem Gehäuse in einen Druckraum und einen Saugraum unterteilt. Die DE 938 405 wird als nächstliegender Stand der Tecknik angesehen.

Aufgabe der Erfindung ist es, eine Flügelzellenpumpe gemäß dem Oberbegriff des Anspruchs 1 zu schaffen, die eine höhere Lebensdauer aufweist als herkömmliche Flügelzellenpumpen.

Die Aufgabe ist bei einer Flügelzellenpumpe, insbesondere einer Monoflügelvakuumpumpe, mit einem Rotor, der um eine Drehachse drehbar in einem Gehäuse angeordnet ist und mindestens einen Flügel aufweist, der einen Arbeitsraum in dem Gehäuse in einen Druckraum und einen Saugraum unterteilt, dadurch gelöst, dass der Flügel mindestens eine Druckentlastungsverbindung aufweist, die, insbesondere senkrecht zur Drehachse des Rotors, zwischen zwei Flügelenden verläuft und den Druckraum mit dem Saugraum verbindet. Durch die Druckentlastungsverbindung werden Druckspitzen, die zum Beispiel durch ein Rückdrehen des Rotors entgegen der normalen Drehrichtung verursacht werden können, wirksam abgebaut.

Die Aufgabe wird weiterhin durch die Merkmale des Anspruchs 13 gelöst, d.h. durch eine Druckentlastungsverbindung, welche an je einem Flügelende zwischen der Flügelseitenwand und dem Flügelkopf bzw. dem Kopf der Flügelkappe verläuft und den Druckraum mit dem Saugraum verbindet.

Ein bevorzugtes Ausführungsbeispiel der Flügelzellenpumpe ist **dadurch gekennzeichnet, dass** die beiden Flügelenden durch einen Druckentlastungskanal miteinander in Verbindung stehen. Der Druckentlastungskanal erstreckt sich durchgehend von einem Flügelende zu dem entgegengesetzten Flügelende.

Ein weiteres bevorzugtes Ausführungsbeispiel der Flügelzellenpumpe ist **dadurch gekennzeichnet, dass** der Druckentlastungskanal mindestens ein Durchgangsloch umfasst. Das Durchgangsloch schafft eine hydraulische Verbindung zwischen den Flügelenden.

Ein weiteres bevorzugtes Ausführungsbeispiel der Flügelzellenpumpe ist **dadurch gekennzeichnet, dass** der Druckentlastungskanal mindestens eine Nut umfasst. Die Nut ist in einer Seitenfläche des Flügels ausgenommen.

Ein weiteres bevorzugtes Ausführungsbeispiel der Flügelzellenpumpe ist **dadurch gekennzeichnet, dass** an den Flügelenden jeweils eine Kappe so bewegbar angebracht ist, dass die Druckentlastungsverbindung in Abhängigkeit von der Stellung der Kappen relativ zum Flügel insbesondere beim Verdrehen des Rotors druckabhängig freigegeben wird. Die bewegbaren Kappen stellen eine Art Überdruckventil dar, das bei sehr hohen Drücken beziehungsweise Druckspitzen, die zu einer Beschädigung der Flügelzellenpumpe führen könnten, den Druckraum über die Druckentlastungsverbindung mit dem Saugraum verbindet, beziehungsweise eine Art Umschaltventil, das bei Drehrichtungsänderung die dadurch wechselnde Druckseite wiederum entlastet.

Ein weiteres bevorzugtes Ausführungsbeispiel der Flügelzellenpumpe ist **dadurch gekennzeichnet, dass** die Kappe einen Grundkörper mit einer Anlagefläche aufweist, die an dem Gehäuse anliegt und/oder geführt ist. Herkömmliche Kappen dienen zum Beispiel dazu, den Verschleiß zwischen Flügel und Gehäuse zu minimieren und/oder die Abdichtung zwischen Druckraum und Saugraum zu verbessern. Gemäß der Erfindung haben die Kappen zusätzlich die Funktion eines Umschalt- oder Überdruckventils.

Ein weiteres bevorzugtes Ausführungsbeispiel der Flügelzellenpumpe ist **dadurch gekennzeichnet, dass** von dem Grundkörper mindestens ein Fuß ausgeht, mit Hilfe dessen die zugehörige Kappe schwenkbar in einer Aufnahme an dem Flügel angebracht ist. Der Fuß dient dazu, die Kappe im Betrieb an dem zugehörigen Flügelende zu halten. Zusätzlich oder alternativ können von dem Grundkörper ein oder mehrere Positioniernasen ausgehen.

Ein weiteres bevorzugtes Ausführungsbeispiel der Flügelzellenpumpe ist **dadurch gekennzeichnet, dass** der Querschnitt des Fußes von dem Grundkörper weg zunimmt. Dadurch werden ein definiertes Verkippen des Fußes in der Aufnahme und eine gezielte Freigabe der Druckentlastungsverbindung bei hohen Drücken beziehungsweise Druckspitzen ermöglicht.

Ein weiteres bevorzugtes Ausführungsbeispiel der Flügelzellenpumpe ist **dadurch gekennzeichnet, dass** sich die Aufnahme für den Flügelfuß nach außen erweitert. Dadurch wird ein definiertes Verkippen des Fußes in der Aufnahme und eine gezielte Freigabe der Druckentlastungsverbindung bei hohen Drücken ermöglicht.

Auch wird eine Flügelzellenpumpe bevorzugt, bei welcher die Kappe durch Druck radial vom Flügel abhebt und somit die Druckentlastungsverbindung freigibt.

Ein weiteres bevorzugtes Ausführungsbeispiel der Flügelzellenpumpe ist **dadurch gekennzeichnet, dass** die Flügelenden jeweils mindestens einen Führungskörper aufweisen, an dem die zugehörige Kappe schwenkbar und/oder drehbar angebracht ist. Vorzugsweise ist der Führungskörper im Querschnitt teilweise gerundet ausgebildet.

Ein weiteres bevorzugtes Ausführungsbeispiel der Flügelzellenpumpe ist **dadurch gekennzeichnet, dass** sich die Druckentlastungsverbindung zwischen zwei Führungskörpern erstreckt, die an den Flügelenden vorgesehen sind. Die Druckentlastungsverbindung mündet jeweils in einem Führungskörper. Vorzugsweise ist der Mündungsbereich in Abhängigkeit von der Stellung der zugehörigen Kappe von dieser überdeckt.

Ein weiteres bevorzugtes Ausführungsbeispiel der Flügelzellenpumpe ist **dadurch gekennzeichnet, dass** die Kappe den Führungskörper teilweise umgreift. Vorzugsweise ist die Gestalt der Kappe an die Gestalt des Führungskörpers angepasst.

Weitere Vorteile, Merkmale und Einzelheiten der Erfindung ergeben sich aus der nachfolgenden Beschreibung, in der unter Bezugnahme auf die Zeichnung verschiedene Ausführungsbeispiele im Einzelnen beschrieben sind. Es zeigen:
- Figur 1: einen Flügel einer erfindungsgemäßen Flügelzellenpumpe im Längsschnitt;
- Figur 2: die Ansicht eines Schnitts entlang der Linie II-II in Figur 1;
- Figur 2a: einen Ausschnitt aus Figur 2 gemäß einem weiteren Ausführungsbeispiel;
- Figur 3: einen Flügel gemäß einem weiteren Ausführungsbeispiel im Querschnitt;
- Figur 4: den Flügel aus Figur 3 in der Draufsicht;
- Figur 5: eine perspektivische Darstellung eines Ausschnitts des Flügels aus den Figuren 3 und 4 und
- Figur 6: eine schematische Darstellung einer Monoflügelzellenpumpe;
- Figur 7: eine weitere erfindungsgemäße Flügelkappe in 3 Darstellungen;
- Figur 8: einen dazugehörigen Flügel in 3 Darstellungen;
- Figur 9: einen weiteren erfindungsgemäßen Flügel in Teilansicht;
- Figur 10: eine Aufsicht auf den Flügel aus Figur 9;
- Figur 11: eine Aufsicht auf eine zum Flügel aus Figur 9 und 10 zugehörige Kappe;
- Figur 12: die Kappe aus Figur 11 in einer Seitenansicht;
- Figur 13: Flügel und Kappe aus Figur 9 bis Figur 12 in einer dreidimensionalen Teilansicht;
- Figur 14: eine Funktionsdarstellung in einer Vakuumpumpe für Flügel und Kappe aus Figur 9 bis Figur 13;
- Figur 15: einen kappenlosen erfindungsgemäßen Flügel;
- Figur 16: eine perspektivische Darstellung eines kappenlosen Flügels.

Die Erfindung betrifft eine Flügelzellenpumpe (siehe Figur 6) mit einem Gehäuse 80, das einen Sauganschluss 82 und einen Druckanschluss 84 aufweist. In dem Gehäuse 80 ist ein Arbeitsraum 86 vorgesehen, in dem ein Rotor 88 drehbar angeordnet ist. In oder an dem Rotor ist ein Flügel 90 verschiebbar geführt. Durch den Flügel 90 wird der Arbeitsraum 86 in dem Gehäuse in einen Saugraum 92 und einen Druckraum 94 unterteilt. Der Druckraum 94 steht mit dem Druckanschluss 84 und der Saugraum 92 mit dem Sauganschluss 82 in Verbindung. Der Rotor 88 ist in einer Betriebsdrehrichtung 96 angetrieben.

Wenn sich der Rotor 88 mit dem Flügel 90 in Betriebsdrehrichtung 96 dreht, dann wird ein Medium, insbesondere Luft beziehungsweise ein Luft-Öl-Gemisch, in den Saugraum 92 angesaugt und aus dem Druckraum 94 heraus gefördert. Eine derartige Flügelzellenpumpe mit einem Flügel wird auch als Monoflügelzellenpumpe bezeichnet. In einer bevorzugten Anwendung wird die Monoflügelzellenpumpe dazu verwendet, einen Unterdruck, das heißt ein Vakuum, an einen Bremskraftverstärker eines Kraftfahrzeugs anzulegen. Daher wird die Monoflügelzellenpumpe auch als Monovakuum- oder als Einflügelvakuumpumpe bezeichnet. Der Auf bau und die Funktion derartiger Monoflügelzellenpumpen werden als bekannt vorausgesetzt.

In den Figuren 1 und 2 ist ein Flügel 1 einer erfindungsgemäßen Flügelzellenpumpe in verschiedenen Schnitten dargestellt. Der Flügel 1 ist im eingebauten Zustand um eine Drehachse 2 drehbar, deren Position sich relativ zu der (nicht dargestellten) Drehachse des Rotors der Flügelzellenpumpe verändert. In Figur 2 erstreckt sich die Drehachse 2 senkrecht zur Zeichenebene. Durch Pfeile 3 ist eine Drehung des Flügels 1 entgegen der Betriebsdrehrichtung angedeutet.

Der Flügel 1 umfasst einen quaderförmigen Grundkörper 4 mit zwei langen Seiten oder Seitenflächen 6, 7 und zwei kurzen Seiten oder Seitenflächen 8, 9. Die kurzen Seiten 8, 9 werden auch als Enden des Flügels 1 oder Flügelenden bezeichnet. Die ebenen Oberflächen des Flügels 1 sind mit 11 und 12 bezeichnet.

Die beiden Flügelenden 8, 9 sind durch zwei durchgehende Druckentlastungskanäle 14, 15 miteinander verbunden. Der Druckentlastungskanal 14 weist zwei Abschnitte 16, 17 auf, die durch eine Engstelle 18 miteinander verbunden sind. In dem Flügelende 8 ist eine Aufnahme 20 ausgespart, in die der Druckentlastungskanal 14 mündet. In der Aufnahme ist eine Kappe 21 bewegbar angebracht. Eine weitere Kappe 22 ist in einer Aufnahme 23 an dem anderen Flügelende 9 bewegbar angebracht. Die Aufnahmen 20, 23 stehen über den Druckentlastungskanal 14 miteinander in Verbindung.

Die Kappen 21, 22 sind gleich aufgebaut und weisen, wie am Beispiel der Kappe 21 erläutert wird, einen Grundkörper 28 auf, der mit einer Anlagefläche 29 ausgestattet ist. Die Anlagefläche 29 liegt im eingebauten Zustand des Flügels 1 innen an dem Gehäuse der Flügelzellenpumpe an. Von dem Grundkörper 28 erstreckt sich ein Fuß 30, bezogen auf die Drehachse 2, radial nach innen. Der Fuß 30 ist mit Spiel in der Aufnahme 20 aufgenommen, so dass die zugehörige Kappe 21 in der Aufnahme 20 verkippen kann.

In Figur 1 sieht man, dass von dem Grundkörper 28 beziehungsweise dem Fuß 30 zwei Positioniernasen 31, 32 ausgehen, die mit Spiel in entsprechenden Ausnehmungen 33, 34 in dem Grundkörper 4 des Flügels 1 aufgenommen sind.

In Figur 2 ist durch einen Winkel 35 angedeutet, dass die Kappe 22 unter Druck in der Aufnehmung 23 verkippt, wenn sich der Flügel 1 in Richtung der Pfeile 3 dreht. In der verkippten Stellung ergibt sich zwischen einem Fuß 36 der Kappe 22 und dem Grundkörper 4 des Flügels 1 im Bereich der Aufnahme 23 ein Eintrittsspalt 37 für mit Überdruck beaufschlagtes Öl eines Luft-Öl-Gemischs, das in dem Arbeitsraum der Flügelpumpe vorhanden ist. In Abhängigkeit vom Druck in dem Druckraum der Flügelzellenpumpe bewegt sich der Fuß 36 der Kappe 22 in der Aufnahme 23, so dass eine Verbindung zwischen den beiden Aufnahmen 23 und 20 über den Druckentlastungskanal 14 freigegeben wird. Zusätzlich oder alternativ steht der Eintrittsspalt 37 über das Spiel zwischen Positioniernasen 38, 39 des Flügels 22 und zugehörigen Ausnehmungen in dem Grundkörper 4 des Flügels 1 mit den Druckentlastungskanälen 14, 15 in Verbindung, wie in Figur 1 gezeigt ist.

Besonders bevorzugt nimmt der Querschnitt der Füße 30, 36 der Kappen 21, 22 von dem Grundkörper 28 weg zu, wie in Figur 2a bei 30a gezeigt ist. Gemäß einem wesentlichen Aspekt der Erfindung sind die Kappen 21 kippbar. Zusätzlich sind die beiden Flügelenden 8, 9 durch die Druckentlastungsverbindung miteinander verbunden, um das Öl, das bei einem Ausschieben für die hohen Druckspitzen verantwortlich ist, durch den Flügel 1 hindurch auf die Saugseite oder Niederdruckseite der Flügelzellenpumpe zu leiten. Sofern der Öldurchtritt anderweitig realisiert wird, reicht gegebenenfalls auch die Druckentlastungsverbindung allein aus. Die kippbaren Kappen geben bei hohen Drücken die Druckentlastungsverbindung frei, so dass das für die hohen Drücke ursächliche Öl durch diese zusätzliche Druckentlastungsverbindung abgeführt wird. Gegebenenfalls reicht auch schon das Kanalvolumen im Flügel aus, um kritische Druckspitzen abzubauen.

In den Figuren 3 bis 5 ist ein Flügel 41 gemäß einem weiteren Ausführungsbeispiel in verschiedenen Ansichten dargestellt. Der Flügel 41 ist im eingebauten Zustand um eine Drehachse 42 drehbar. Durch Pfeile 43 ist in Figur 3 die Drehung des Flügels 41 im Betrieb angedeutet. Der Flügel 41 umfasst einen quaderförmigen Grundkörper 44 mit zwei langen Seiten 46, 47, zwei kurzen Seiten 48, 49 und zwei Oberflächen 51, 52.

Die erfindungsgemäße Druckentlastungsverbindung wird bei dem in den Figuren 3 bis 5 dargestellten Ausführungsbeispiel durch zwei Nuten 54, 55 geschaffen, die an den langen Seiten 47, 46 in dem Grundkörper 44 ausgenommen sind. Die Nuten 54, 55 erstrecken sich zwischen zwei Führungskörpern 58, 59, die an den kurzen Seiten 48, 49 des Grundkörpers 44 einstückig mit dem Grundkörper 44 verbunden sind.

An den Führungskörpern 58, 59 sind zwei Kappen 61, 62 bewegbar geführt. Im Bereich der Kappe 61 mündet ein radialer Endabschnitt 64, der in Verlängerung der Nut 54 ausgebildet ist. In dem Verbindungsbereich zwischen dem Führungskörper 58 und dem Grundkörper 44 des Flügels 41 gehen von der Nut 54 zwei Quernuten 66, 67 aus. Durch Doppelpfeile 69, 70 ist in Figur 3 angedeutet, wie die Kappen 61, 62 relativ zu den Führungskörpern 58, 59 bewegbar sind. Die Kappe 61 weist einen halbkreiszylindermantelartigen Grundkörper 72 auf, der im Bereich des Führungskörpers mindestens eine rechteckige Ausnehmung 74 aufweist, wie man in Figur 5 sieht.

In der in Figur 3 dargestellten Stellung der Kappen 61, 62 sieht man, dass eine Druckentlastungsverbindung über die Quernut 66, die Nut 54 und eine weitere Quernut 76 freigegeben ist. Somit kann ein unerwünscht hoher Druck über die Druckentlastungsverbindung 66, 54, 76 abgebaut werden.

Figur 7 und Figur 8 zeigen eine weitere erfindungsgemäße Kappe und einen dazugehörigen erfindungsgemäßen Flügel, welche sich von der Ausführungsform in Figur 1 und 2 dadurch unterscheiden, dass hier die Kappe nicht schwenkbar gelagert ist, sondern unter Überdruck etwas vom Flügel abhebt und dadurch einen entsprechenden Ölkanal freigibt. Die in einem seitlichen Schnitt in Figur 7 b dargestellte Kappe 100 besitzt einen halbzylindrischen Kappenkopf 104 und zwei Positioniernasen 102, welche in Aufsicht in Figur 7 c zu sehen sind. In Figur 7 a ist zu sehen, wie die beiden Positioniernasen 102 jeweils vier Entlastungsnuten 106 aufweisen, welche mit entsprechenden Nuten im zugehörigen Flügel 110 (Figur 8) zusammen arbeiten. Zusätzlich weist die Kappe 100 eine abgerundete Lagerleiste 108 auf (in Figur 7 b seitlich dargestellt), welche die Räume zwischen den Positioniernasen 102 ausfüllt (siehe Figur 7 a und 7 b) und sich in entsprechenden abgerundeten Nuten 112 (siehe Figur 8 a) des Flügels 110 abstützt.

In Figur 8 b ist zu erkennen, dass der Flügel 110 im Inneren ebenfalls acht im Querschnitt halbkreisförmige Nuten 114 aufweist, welche sich mit den Flügelkappennuten 106 aus Figur 7 überschneiden und somit einen Öldurchgang vom Flügel zur Kappe gewährleisten, wenn die Kappe 100 unter Überdruck etwas vom Flügel abhebt. Der Flügel 110 weist in seinem Inneren drei Längsrippen 116, 118 und 120 auf (Figur 8 c), welche durch zwei Querrippen 122 und 124 miteinander verbunden sind. Die Querrippe 122 weist eine Durchgangsöffnung 126 und die Querrippe 124 weist eine Durchgangsöffnung 128 auf, so dass über die Nuten 106 in den Flügelkappen, die Nuten 114 an der Innenwand des Flügels und über die Durchgangsöffnungen 128 und 126 eine Druckentlastung von der einen Seite des Flügels zur anderen möglich ist, sobald die Flügelkappe 100 durch Überdruck etwas vom Flügel 110 abhebt.

In Figur 9 bis Figur 13 ist eine andere erfindungsgemäße Ausführungsform eines Flügels und einer Kappe mit einer Druckentlastungsvorrichtung dargestellt, deren Funktion in Figur 14 zu erkennen ist. Hierbei wird nicht die Druckentlastung längs durch den Flügel von einem Flügelende zum anderen geführt, sondern seitlich hin zum Flügelkopf von der einen Flügelend- und Flügelkappenseite auf die andere.

So ist in Figur 14 ein Flügel 130 mit zwei Endkappen 132 in einem Rotor 134 gelagert und gleitet mit seinen beiden Kappen 132 an der Gehäusewand 136 einer Vakuumpumpe entlang. Dabei enthält der Flügel eine seitliche Öffnung 138, welche mit einer Öffnung 140 in der Flügelkappe korrespondiert. Dreht der Rotor 134 der Vakuumpumpe in Drehrichtung des Pfeiles 142, so kann druckspitzenerzeugendes Öl, hier durch einen Pfeil 144 angedeutet, durch die beiden Öffnungen in Richtung des Pfeiles 146 entlastet werden. Dreht der Rotor 134 den Flügel 130 in die entgegen gesetzte Richtung, hier durch einen Pfeil 156 angedeutet, so kann druckspitzenerzeugendes Öl, hier durch einen Pfeil 152 dargestellt, über die Flügelöffnung 148 und die Kappenöffnung 150 in Richtung des Pfeiles 154 abgebaut werden.

In Figur 13 ist in einer perspektivischen Darstellung die Flügelkappe 132 mit dem Flügel 130 dargestellt. Man erkennt die seitlichen Flügelöffnungen 138 aus Figur 14 und die damit korrespondierenden Flügelkappenöffnungen 140. Für die entgegen gesetzte Drehrichtung versetzt sind in der Flügelkappe Öffnungen 150 und, in dieser Darstellung nicht sichtbar, entsprechende Flügelöffnungen 148 angeordnet.

In Figur 11 und Figur 12 ist beispielsweise die Kappe 132 in Aufsicht und Seitenansicht dargestellt. Die Flügelkappe 132 hat, wie in Figur 12 zu sehen ist, ebenfalls zwei Positioniernasen 160, welche in entsprechende Ausnehmungen des Flügels 130, beispielsweise in Figur 10 in die Ausnehmungen 162, eingreifen können. Dabei stellen die Öffnungen 140 aus Figur 11 in der Kappe 132 eine Verbindung zu den seitlichen Öffnungen 138 des Flügels 130 in Figur 10 her. Für die entgegen gesetzte Drehrichtung stellen die Öffnungen 150 der Kappe 132 in Figur 11 eine Verbindung zu den Öffnungen 148 des Flügels 130 in Figur 10 her. In Figur 9 ist der Flügel 130 noch mal in einer Seitenansicht dargestellt, wobei die entsprechenden Öffnungen 148 direkt zu sehen sind, während die auf der gegenüber liegenden Seite liegenden Öffnungen 138 gestrichelt angedeutet sind. Ebenso sind die beiden Ausnehmungen 162 für die beiden Positioniernasen 160 aus Figur 12 gestrichelt angedeutet.

In Figur 15 ist ein einteiliger Flügel 170 in Seitenansicht und teilweise geschnitten dargestellt, welcher keine Kappen aufweist. Der Flügel 170 zeigt im Schnitt Entlastungskanäle 172 und für die entgegen gesetzte Drehrichtung Entlastungskanäle 174, welche von der Flügelseite zum Flügelkopf verlaufen und welche wie alle vorab beschriebenen Druckentlastungsvorrichtungen so dimensioniert sind, dass sie für eine Druckentlastung ausreichend groß sind, aber keinen störenden Kurzschluss zwischen der Druck- und der Saugseite des Flügels darstellen.

In Figur 16 ist diese Entlastungskanalanordnung noch einmal in einer perspektivischen Darstellung gezeigt.

### Bezugszeichenliste

- 1.: Flügel
- 2.: Drehachse
- 3.: Pfeile
- 4.: Grundkörper
- 6.: lange Seite
- 7.: lange Seite
- 8.: kurze Seite
- 9.: kurze Seite
- 11.: Oberfläche
- 12.: Oberfläche
- 14.: Druckentlastungskanal
- 15.: Druckentlastungskanal
- 16.: Abschnitt
- 17.: Abschnitt
- 18.: Engstelle
- 20.: Aufnahme
- 21.: Kappe
- 22.: Kappe
- 23.: Aufnahme
- 28.: Grundkörper
- 29.: Anlagefläche
- 30.: Fuß
- 30a.: Fuß
- 31.: Positioniernase
- 32.: Positioniernase
- 33.: Ausnehmung
- 34.: Ausnehmung
- 35.: Winkel
- 36.: Fuß
- 37.: Eintrittspalt
- 38.: Positioniernase
- 39.: Positioniernase
- 41.: Flügel
- 42.: Drehachse
- 43.: Pfeile
- 44.: Grundkörper
- 46.: lange Seite
- 47.: lange Seite
- 48.: kurze Seite
- 49.: kurze Seite
- 51.: Oberfläche
- 52.: Oberfläche
- 54.: Nut
- 55.: Nut
- 58.: Führungskörper
- 59.: Führungskörper
- 61.: Kappe 62. Kappe
- 64.: Endabschnitt
- 66.: Quernut
- 67.: Quernut
- 69.: Doppelpfeil
- 70.: Doppelpfeil
- 72.: Grundkörper
- 74.: Ausnehmung
- 76.: Quernut
- 80.: Gehäuse
- 82.: Sauganschluss
- 84.: Druckanschluss
- 86.: Arbeitsraum
- 88.: Rotor
- 90.: Flügel
- 92.: Saugraum
- 94.: Druckraum
- 96.: Betriebsdrehrichtung
- 100.: Kappe
- 102.: Positioniernase
- 104.: Kappenkopf
- 106.: Entlastungsnut
- 108.: abgerundete Lagerleiste
- 110.: Flügel
- 112.: abgerundete Nut
- 114.: Nut
- 116.: Längsrippe
- 118.: Längsrippe
- 120.: Längsrippe
- 122.: Querrippe
- 124.: Querrippe
- 126.: Durchgangsöffnung
- 128.: Durchgangsöffnung
- 130.: Flügel
- 132.: Kappe
- 134.: Rotor
- 136.: Gehäusewand
- 138.: seitliche Öffnung
- 140.: Öffnung in Flügelkappe
- 142.: Drehrichtungspfeil
- 144.: Pfeil
- 146.: Pfeil
- 148.: Flügelöffnung
- 150.: Kappenöffnung
- 152.: Pfeil
- 154.: Pfeil
- 156.: Drehrichtungspfeil
- 160.: Positioniernasen
- 162.: Ausnehmungen
- 170.: Flügel
- 172.: Entlastungskanal
- 174.: Entlastungskanal

## Patentansprüche

1. Flügelzellenpumpe, insbesondere Monoflügelvakuumpumpe, mit einem Rotor (88, 134), der um eine Drehachse drehbar in einem Gehäuse (80, 136) angeordnet ist und mindestens einen Flügel (1, 41, 90, 110, 130, 170) aufweist, der einen Arbeitsraum (86) in dem Gehäuse (80) in einen Druckraum (94) und einen Saugraum (92) unterteilt, **dadurch gekennzeichnet, dass** der Flügel (1, 41, 90, 110) mindestens eine Druckentlastungsverbindung aufweist, die, insbesondere senkrecht zur Drehachse des Rotors (88), zwischen zwei Flügelenden (8, 9; 48,49) verläuft und den Druckraum (94) mit dem Saugraum (92) verbindet.

2. Flügelzellenpumpe nach Anspruch 1, **dadurch gekennzeichnet, dass** die beiden Flügelenden (8, 9; 48, 49) durch einen Druckentlastungskanal (14, 15; 54, 55) miteinander in Verbindung stehen.

3. Flügelzellenpumpe nach Anspruch 2, **dadurch gekennzeichnet, dass** der Druckentlastungskanal mindestens ein Durchgangsloch (14, 15,18,124, 126) umfasst.

4. Flügelzellenpumpe nach Anspruch 2, **dadurch gekennzeichnet, dass** der Druckentlastungskanal mindestens eine Nut (54, 55) umfasst.

5. Flügelzellenpumpe nach einem der vorhergehenden Ansprüche, **dadurch gekennzeichnet, dass** an den Flügelenden (8, 9, 48, 49) jeweils eine Kappe (21, 22, 61, 62, 100) so bewegbar angebracht ist, dass die Druckentlastungsverbindung in Abhängigkeit von der Stellung der Kappen relativ zum Flügel (1, 41) insbesondere beim Verdrehen des Rotors drehrichtungsabhängig und/oder druckabhängig freigegeben wird.

6. Flügelzellenpumpe nach Anspruch 5, **dadurch gekennzeichnet, dass** die Kappe (21) einen Grundkörper (28) mit einer Anlagefläche (29) aufweist, die an dem Gehäuse anliegt und/oder geführt ist.

7. Flügelzellenpumpe nach Anspruch 6, **dadurch gekennzeichnet, dass** von dem Grundkörper (28) mindestens ein Fuß (30) ausgeht, mit Hilfe dessen die zugehörige Kappe (21) schwenkbar in einer Aufnahme (20) an dem Flügel (1) angebracht ist.

8. Flügelzellenpumpe nach Anspruch 7, **dadurch gekennzeichnet, dass** der Querschnitt des Fußes (30a) von dem Grundkörper (28) weg zunimmt.

9. Flügelzellenpumpe nach Anspruch 7 oder 8, **dadurch gekennzeichnet, dass** sich die Aufnahme (20) für den Flügelfuß (30) nach außen erweitert.

10. Flügelzellenpumpe nach Anspruch 5, **dadurch gekennzeichnet, dass** die Flügelenden (48, 49) jeweils mindestens einen Führungskörper (58, 59) aufweisen, an dem die zugehörige Kappe (61, 62) schwenkbar und/oder drehbar angebracht ist.

11. Flügelzellenpumpe nach Anspruch 10, **dadurch gekennzeichnet, dass** sich die Druckentlastungsverbindung (54) zwischen zwei Führungskörpern (58, 59) erstreckt, die an den Flügelenden (48, 49) vorgesehen sind.

12. Flügelzellenpumpe nach Anspruch 10 oder 11, **dadurch gekennzeichnet, dass** die Kappe (61, 62) den Führungskörper (58, 59) teilweise umgreift.

13. Flügelzellenpumpe nach dem Oberbegriff des Anspruchs 1, **dadurch gekennzeichnet, dass** der Flügel (130, 170) mindestens eine Druckentlastungsverbindung (138, 148, 172, 174) aufweist, welche an je einem Flügelende zwischen der Flügelseitenwand und dem Flügelkopf bzw. dem Kopf der Flügelkappe (132) verläuft und den Druckraum mit dem Saugraum verbindet.

14. Flügelzellenpumpe nach einem der vorhergehenden Ansprüche, **dadurch gekennzeichnet, dass** die Kappe (100) durch Druck radial vom Flügel (110) abhebt und somit eine Druckentlastungsverbindung freigibt.

## Claims

1. A vane cell pump, in particular a mono-vane vacuum pump, having a rotor (88, 134) which is situated in a housing (80, 136) so that it can rotate around a rotational axis and has at least one vane (1, 41, 90, 110, 130, 170) which divides a working space (86) in the housing (80) into a pressure space (94) and a suction space (92), **characterized in that** the vane (1, 41, 90, 110) has at least one pressure relief connection which extends between two vane ends (8, 9; 48, 49), in particularly perpendicular to the rotational axis of the rotor (88), and connects the pressure space (94) to the suction space (92).

2. The vane cell pump according to Claim 1, **characterized in that** the two vane ends (8, 9; 48, 49) are connected with each other through a pressure-relief duct (14, 15; 54, 55).

3. The vane cell pump according to Claim 2, **characterized in that** the pressure-relief duct includes at least one through-hole (14, 15, 18, 124, 126).

4. The vane cell pump according to Claim 2, **characterized in that** the pressure-relief duct includes at least one slot (54, 55).

5. The vane cell pump according to one of the preceding claims, **characterized in that** a cap (21, 22, 61, 62, 100) is movably attached to each of the vane ends (8, 9, 48, 49) in such a way that the pressure relief connection is released depending on the position of the caps relative to the vane (1, 41), in particular depending on the direction of rotation when the rotor is rotating and/or depending on the pressure.

6. The vane cell pump according to Claim 5, **characterized in that** the cap (21) has a basic element (28) with a contact surface (29) that fits tightly against and/or is guided along the housing.

7. The vane cell pump according to Claim 6, **characterized in that** at least one foot (30) extends from the basic element (28), with the aid of which the corresponding cap (21) is attached in a receptacle (20) on the vane (1) so that it can swivel.

8. The vane cell pump according to Claim 7, **characterized in that** the cross section of the foot (30a) increases with increasing distance from the base element (28).

9. The vane cell pump according to Claim 7 or 8, **characterized in that** the receptacle (20) for the vane foot (30) expands toward the outside.

10. The vane cell pump according to Claim 5, **characterized in that** the vane ends (48, 49) each have at least one guide element (58, 59) to which the corresponding cap (61, 62) is attached so that it can swivel and/or rotate.

11. The vane cell pump according to Claim 10, **characterized in that** the pressure relief connection (54) extends between two guide elements (58, 59) that are provided at the vane ends (48, 49).

12. The vane cell pump according to Claim 10 or 11, **characterized in that** the caps (61, 62) partially surround the guide elements (58, 59).

13. The vane cell pump according to the preamble of Claim 1, **characterized in that** the vane (130, 170) has at least one pressure relief connection (138, 148, 172, 174), which runs between the vane sidewall and the vane head or the head of the vane cap (132) at each vane end and connects the pressure space with the suction space.

14. The vane cell pump according to one of the preceding claims, **characterized in that** the cap (100) lifts radially from the vane (110) due to pressure and thus releases a pressure relief connection.

## Revendications

1. Pompe à palettes, en particulier pompe à vide monopalette, avec un rotor (88, 134) qui est disposé de manière à pouvoir tourner autour d'un axe de rotation dans un boîtier (80, 136) et présente au moins une palette (1, 41, 90, 110, 130, 170) qui divise un espace de travail (86) dans le boîtier (80) en un espace de refoulement (94) et un espace d'aspiration (92), **caractérisée en ce que** la palette (1, 41, 90, 110) présente au moins une liaison de décompression qui s'étend en particulier perpendiculairement à l'axe de rotation du rotor (88) entre deux extrémités de palette (8, 9 ; 48, 49) et relie l'espace de refoulement (94) à l'espace d'aspiration (92).

2. Pompe à palettes selon la revendication 1, **caractérisée en ce que** les deux extrémités de palette (8, 9 ; 48, 49) se trouvent en liaison l'une avec l'autre par un canal de décompression (14, 15 ; 54, 55).

3. Pompe à palettes selon la revendication 2, **caractérisée en ce que** le canal de décompression comporte au moins un trou débouchant (14, 15, 18, 124, 126).

4. Pompe à palettes selon la revendication 2, **caractérisée en ce que** le canal de décompression comporte au moins une rainure (54, 55).

5. Pompe à palettes selon l'une quelconque des revendications précédentes, **caractérisée en ce que** sur les extrémités de palette (8, 9, 48, 49) est monté respectivement un capuchon (21, 22, 61, 62, 100) de manière mobile de sorte que la liaison de décompression soit libérée en fonction de la position des capuchons par rapport à la palette (1, 41) en particulier lors de la rotation du rotor en fonction du sens de rotation et/ou en fonction de la pression.

6. Pompe à palettes selon la revendication 5, **caractérisée en ce que** le capuchon (21) présente un corps de base (28) avec une surface d'appui (29) qui repose et/ou est guidée sur le boîtier.

7. Pompe à palettes selon la revendication 6, **caractérisée en ce que** du corps de base (28) sort au moins un pied (30), à l'aide duquel le capuchon afférent (21) est monté de manière à pouvoir pivoter dans un logement (20) sur la palette (1).

8. Pompe à palettes selon la revendication 7, **caractérisée en ce que** la section transversale du pied (30a) augmente en s'éloignant du corps de base (28).

9. Pompe à palettes selon la revendication 7 ou 8, **caractérisée en ce que** le logement (20) pour le pied de palette (30) s'élargit vers l'extérieur.

10. Pompe à palettes selon la revendication 5, **caractérisée en ce que** les extrémités de palette (48, 49) présentent respectivement au moins un corps de guidage (58, 59), sur lequel le capuchon (61, 62) afférent est monté de manière pivotante et/ou rotative.

11. Pompe à palettes selon la revendication 10, **caractérisée en ce que** la liaison de décompression (54) s'étend entre deux corps de guidage (58, 59) qui sont prévus sur les extrémités de palette (48, 49).

12. Pompe à palettes selon la revendication 10 ou 11, **caractérisée en ce que** le capuchon (61, 62) enveloppe en partie le corps de guidage (58, 59).

13. Pompe à palettes selon le préambule de la revendication 1, **caractérisée en ce que** la palette (130, 170) présente au moins une liaison de décompression (138, 148, 172, 174) qui s'étend sur chaque extrémité de palette entre la paroi latérale de palette et la tête de palette ou la tête du capuchon de palette (132) et relie l'espace de refoulement à l'espace d'aspiration.

14. Pompe à palettes selon l'une quelconque des revendications précédentes, **caractérisée en ce que** le capuchon (100) se détache radialement de la palette (110) par la pression et ainsi libère une liaison de décompression.
